# EUROPÄISCHE PATENTSCHRIFT

(11) **EP 0 905 077 B1**
(45) Veröffentlichungstag und Bekanntmachung des Hinweises auf die Patenterteilung: **09.07.2003**
(21) Anmeldenummer: 98117914.6
(22) Anmeldetag: 22.09.1998
(51) Int. Cl.: B65H 65/00, B65H 67/048

(54) **Spulmaschine und Verfahren zum Aufwickeln eines kontinuierlich zulaufenden Fadens zu Spulen**
Machine and method for winding a continuously supplied thread into bobbins
Machine et procédé de bobinage pour un fil en déplacement continu

(30) Priorität: 30.09.1997 DE 19743278
(43) Veröffentlichungstag der Anmeldung: 31.03.1999
(73) Patentinhaber: GEORG SAHM GMBH & CO. KG, D-37269 Eschwege (DE)
(72) Erfinder: Görke, Carsten, 37290 Meissner-Germerode (DE); Hinderer, Norbert, 37276 Meinhard-Schwebda (DE); Müller, Dirk, 37269 Eschwege (DE)
(74) Vertreter: Patentanwälte Rehberg + Hüppe

(56) Entgegenhaltungen:
- EP-A- 0 690 018
- EP-A- 0 768 271
- DE-A- 2 907 848
- DE-A- 19 508 032

## Beschreibung

Die Erfindung betrifft ein Verfahren und eine Spulmaschine zum Aufwickeln eines kontinuierlich zulaufenden Fadens zu Spulen, mit den in den Oberbegriffen der Patentansprüche 1 und 4 angegebenen Merkmalen. Bei dem Verfahren zum Aufwickeln eines kontinuierlich zulaufenden Fadens zu Spulen geht es darum, abwechselnd auf je eine mit einem Fangbereich ausgestattene Hülse möglichst schonend aufzuwickeln. Hinsichtlich der Vorrichtung geht es um eine kontinuierlich arbeitende Spulmaschine mit mindestens zwei jeweils angetriebenen Spulspindeln, auf deren Hülsen der Faden abwechselnd aufgewickelt wird. In der Wechselposition wird der Faden durchtrennt, so dass das so gebildete Ende des vorauslaufenden Fadens noch auf den Umfang der vollen Spule aufgewickelt wird, während der so gebildete neue Beginn des Fadens von einem Fangbereich der leeren Hülse erfasst und dort verankert wird und anschließend der Aufwickelvorgang auf dieser neuen Hülse stattfindet. Das Durchtrennen des Fadens kann auf beliebige Art und Weise geschehen, beispielsweise durch Durchreißen infolge erhöhter Fadenspannung oder mit einer Schneideinrichtung. Die Erfindung ist auch unabhängig von der Art und Weise der Ausbildung des Fangbereiches an den Hülsen. Der Fangbereich kann beispielsweise als ein oder mehrere über den Umfang der Hülse verteilt angeordneten Einschnitte oder aber auch durch Anordnung eines Hakenbandstreifens o. dgl. erfolgen.

Ein Verfahren und eine Spulmaschine der beschriebenen Art ist aus der DE 195 08 032 A1 bekannt. Der Revolver wird in gleicher Drehrichtung angetrieben wie die Spulspindeln. Die Changiereinrichtung und die Spulspindeln sind auf der einen Seite des Fadens vorgesehen, während die Kontaktwalze auf der andere Seite des Fadens gelagert ist, um einen Umschlingungswinkel von > 90° bereitzustellen. Im Bereich der Changiervorrichtung ist ein erster Fadenführer vorgesehen, der parallel zur Spulspindelrichtung verfahrbar ist und dazu dient, in der Wechselposition einerseits den Faden aus der Changiervorrichtung auszuheben und andererseits in den Fangbereich der Leerhülse zu bringen. Auf einem Schwenkarm ist ein zweiter Fadenführer vorgesehen, der in den Spalt zwischen der leeren Hülse und der Spule einschwenkbar ist. Der zweite Fadenführer weist eine geneigt zur Spulspindelrichtung verlaufende Kante und einen Fangeinschnitt für den Faden auf, mit dessen Hilfe der von ihm ablaufende Faden in einer Wulst auf der Oberfläche der vollen Spule abgelegt wird. Vorteilhaft finden an dieser bekannten Spulmaschine nur zwei Fadenführer Verwendung, die als separate Einheiten ausgebildet, angetrieben und örtlich an verschiedenen Stellen vorgesehen sind. Nachteilig ist, dass sich hierdurch der bauliche Aufwand für die beiden Fadenführer und deren erforderliche Antriebe erhöht. Auch sind die beiden Fadenführer in einer solchen Relativlage zueinander angeordnet, dass der Faden in der Wechselposition erheblich aus dem normalen Verlegedreieck heraus ausgelenkt wird und sehr stark verspannt wird. Die Ausbildung und Arbeitsweise des zweiten Fadenführers ist zwar insofern vorteilhaft, als der Umschlingungswinkel des Fadens im Fangbereich der leeren Hülse vergrößert wird. In nachteiliger Weise wird dadurch jedoch die Fadenspannung zusätzlich erhöht. Für manche Anwendungsfälle wird es als störend empfunden, dass der erste Fadenführer nach dem Ausheben des Fadens aus der Changiereinrichtung und vor dem Einschwenken des zweiten Fadenführers den Faden auf der vollen Spule in einer ersten Wulst ablegt, zu der dann noch eine zweite Wulst kommt, wenn der Faden von dem zweiten Fadenführer gefangen ist und auf der vollen Spule abgelegt wird. Weiterhin ist nachteilig, dass der Faden in der Wechselposition der Spulspindeln durch die in Spulspindelrichtung erfolgende Bewegung des ersten Fadenführers an der Oberfläche der leeren Hülse entlanggeführt wird, wobei eine entsprechende Reibung auf ihn einwirkt. Der Faden wird schleifend auf der Oberfläche der leeren Hülse durch die Relativbewegung zwischen dem ersten und dem zweiten Fadenführer in den Fangbereich der leeren Hülse verschoben. Da sich der Fangbereich der leeren Hülse außerhalb des Changierhubes befindet und der Abstand zwischen den beiden Fadenführern senkrecht zur Spulspindelrichtung nicht besonders groß ist, ist es erforderlich, dem ersten Fadenführer einen relativ großen Hub außerhalb des Changierhubes zu geben, um die erforderliche starke Schräglage des Fadens zum Fangbereich zu erreichen. Diese den Faden in einer entsprechenden Länge schädigenden Reibung wird noch dadurch erhöht, dass der zweite Fadenführer den Umschlingungswinkel, mit dem der Faden mit der Oberfläche der leeren Hülse in Kontakt kommt, vergrößert. Wenn sich auf der Oberfläche der Hülse Fremdkörper oder Beschädigungen befinden, ist es nicht ausgeschlossen, dass der schnellaufende Faden an dieser Stelle ungewollt durchtrennt wird, wodurch eine Betriebsstörung ausgelöst wird.

Es gibt viele Spulmaschinen, die mit drei Fadenführern arbeiten, wodurch sich grundsätzlich der Aufwand für die Ausbildung und den Antrieb dieser drei Fadenführer erhöht. Eine solche Spulmaschine ist beispielsweise aus der DE 29 07 848 C2 bekannt. Der erste Fadenführer ist auch hier im Bereich der Changiereinrichtung vorgesehen und dient dazu, den Faden aus der Changiereinrichtung auszuheben und relativ zum Fangbereich der Leerhülse zu positionieren. Der zweite und der dritte Fadenführer sind sogar in doppelter Ausfertigung vorgesehen und auf dem Revolver, jeweils in den Sektoren zwischen den beiden Spulspindeln gelagert. Der zweite Fadenführer dient auch hier dazu, das Ende des ablaufenden Fadens auf der vollen Spule anzulegen, während der dritte Fadenführer mit dem ersten Fadenführer zusammenarbeitet, und zwar derart, dass der Faden zwischen diesen beiden Fadenführern senkrecht zur Spulspindelrichtung und damit relativ zu dem Fangbereich der leeren Hülse positioniert wird. Der Fangbereich ist durch einen senkrecht zur Spulspindelrichtung vorgesehenen Einschnitt auf dem Umfang der leeren Hülse gebildet. Die Spulspindeln werden entgegengesetzt zu dem Revolver angetrieben. Die doppelt vorgesehenen zweiten und dritten Fadenführer werden zwangsläufig mit der Verdrehung des Revolvers mitgedreht, wodurch der Faden unter Erhöhung der Fadenspannung erheblich ausgelenkt wird. In der Wechselposition wird der Faden zwischen dem ersten und dem dritten Fadenführer aufgespannt und unter einwirkender Reibung an der Oberfläche der leeren Hülse entlanggeführt, bis er in den Einschnitt kommt und dort gefangen wird. Die rechtwinklig zur Spulspindelrichtung erfolgende Ausrichtung des Fadens ist zwar bezüglich einer Verankerung des Fadens im Fangbereich vorteilhaft. Andererseits muss der Fangbereich durch einen senkrecht zur Spulspindelrichtung sich erstreckenden Einschnitt gebildet werden. Die Ausbildung des Fangbereiches in anderer Art und Weise ist nicht möglich.

Es gibt auch Spulmaschinen, die mit wesentlich mehr als drei Fadenführern arbeiten. So zeigt die EP 0 690 018 A2 eine Spulmaschine zum Aufwickeln eines kontinuierlich zulaufenden Fadens zu Spulen, der abwechselnd auf je eine mit einem Fangbereich ausgestattete Hülse aufgewickelt wird. Zur Aufnahme der Leerhülsen sind zwei Spulspindeln auf einem drehbaren Revolver vorgesehen, die abwechselnd in eine Wickelstellung und eine Wechselstellung überführt werden. Die Spulmaschine weist eine Changiereinrichtung zum Verlegen des Fadens und eine Kontaktwalze auf, die gegen den Umfang der Leerhülse und der sich bildenden Spule angestellt ist. Die bekannte Spulmaschine besitzt mehrere Fadenführeranordnungen. Eine erste Fadenführeranordnung ist oberhalb der Changiereinrichtung vorgesehen. Diese obere Fadenführeranordnung besitzt bereits zwei separat betätigbare Fadenführer. Ein erster Fadenführer dient dem Ausheben des Fadens aus der Changiereinrichtung. Ein zweiter Fadenführer ist beweglich in Spulspindelrichtung vorgesehen und dient dem Verfahren und Halten des Fadens an einer Stelle axial zu der Spulspindel. Weiterhin ist eine untere Fadenführeranordnung vorgesehen, die wiederum mehrere Fadenführer aufweist, von denen einer etwa auf der Höhe der Kontaktwalze auf den Faden einwirkt, während zwei weitere Fadenführer im Spalt zwischen einer Leerhülse und der vollen Spule in Wechselposition wirksam werden. Diese Fadenführer sind auf einer Schwinge angeordnet, die in den Spalt zwischen der Leerhülse und der vollen Spule in einer Richtung einschwenkbar ist, die mit der Umfangsrichtung des Fadens auf den Umfang der vollen Spule in der Wechselposition übereinstimmt. Die Schwinge wird damit beim Einschwenken in den Spalt so bewegt, dass sich der Faden der Leerhülse, der Kontaktwalze und der Changiereinrichtung nähert. In der Wechselposition wird der auf der vollen Spule noch auflaufende Faden und bei gleichzeitigem Kontakt zu der leeren Hülse durch eine in Spulspindelrichtung erfolgende Bewegung unter Entstehung von Reibung an der angetriebenen Leerhülse axial entlanggeführt und in den Fangbereich der Leerhülse gebracht. Während dieser Bewegung des Fangens und Durchreißens des Fadens wird dieser von drei Fadenführern in einer ebene vertikal ausgerichtet geführt.

Der Erfindung liegt die Aufgabe zugrunde, ein Verfahren und eine Spulmaschine und der beschriebenen Art bereitzustellen, bei denen der Faden von einwirkenden Reibkräften weitgehend freigehalten wird. Bei einer zur Durchführung des Verfahrens geeigneten Spulmaschine geht es darum, einen einfachen Aufbau mit nur zwei Fadenführer aufzuzeigen.

Das Verfahren der eingangs beschriebenen Art kennzeichnet sich erfindungsgemäß dadurch, dass der Faden in der Wechselposition mit dem ersten Fadenführer ohne Kontakt zu der leeren Hülse durch eine in Spulspindelrichtung erfolgende Bewegung zunächst in eine Bereitschaftsstellung vor dem Fangbereich der leeren Hülse gebracht und erst anschließend durch eine senkrecht zu der Spulspindelrichtung erfolgende Bewegung mit dem Fangbereich der leeren Hülse in Kontakt gebracht wird.

Damit wird eine optimale Fadenschonung erreicht, indem der laufende Faden nur am Kopffadenführer und an den beiden Fadenführern reibt, während er von einer Reibungsbeeinflussung durch die Oberfläche der leeren Hülse und der Kontaktwalze sowie des Changierfadenführers der Changiereinrichtung freigehalten wird. Die leichte Schräglage des Fadens in der Bereitschaftsstellung und in der Anlegestellung sichert es z. B. in Verbindung mit einem Hakenband, dass der gesamte Umfang des Fangbereiches zum Fangen des Fadens bei der Mehrfachverwendung der Hülse genutzt wird. Es wird eine Anhäufung von abgerissenen Fadenstücken im Bereich eines Einschnittes verhindert, und die leere Hülse kann mit erhöhter Anwendungsanzahl über einen längeren Zeitraum benutzt werden.

Der Faden wird während der Anlegebewegung an den Fangbereich der leeren Hülse in einem durch den Kopffadenführer und den ersten Fadenführer gebildeten Verlegedreieck geführt. Der ohnehin vorhandene Kopffadenführer wird zum Anlegen des Fadens an den Fangbereich benutzt und erhält damit eine zusätzliche Funktion, ohne dass sich der bauliche Aufwand vergrößert. Verfahrensmäßig wird ein besonders großes Verlegedreieck gebildet, das während der Anlegebewegung nur im Seitenbereich genutzt wird, wobei durch die geometrische Gestaltung und die Durchführung der Anlegebewegung aus der Bereitschaftsstellung in eine Fangstellung hinein die Spannung des Fadens nur mäßig erhöht wird. Das Verfahren eignet sich demzufolge besonders für spannungsempfindliches Spulgut.

Besonders vorteilhaft ist es, wenn der Faden im Fangbereich der leeren Hülse gegenläufig gefangen wird. Bei diesem Gegenlauffangen wird besonders schnell die Fangposition erreicht, so dass der Durchtrennvorgang des Fadens nachfolgend beschleunigt durchgeführt wird und der Fangbereich damit in der Lage ist, den Faden entsprechend der Drehrichtung der Spulspindel der leeren Hülse mitzunehmen und auch an die Kontaktwalze anzulegen bzw. um diesen herumzuführen. Auch dabei wird zwischen dem Fangbereich und dem Ende des Verlegehubes auf der leeren Hülse eine Fadenreserve gebildet, die hinreichend lang bzw. groß ausfällt, da der Faden infolge seiner Führung am Kopffadenführer nur mit einer geringen Schräglage relativ zur leeren Hülse zurückläuft und somit langsam in den Bereich der durchlaufend angetriebenen Changiereinrichtung gelangt. Dort wird der Faden übernommen, und es schließt sich der normale Aufwickelvorgang unter dem vorgesehenen Changierhub an.

Eine zur Durchführung des Verfahrens geeignete Spulmaschine der beschriebenen Art kennzeichnet sich erfindungsgemäß dadurch, dass der erste Fadenführer auf dem Schwenkarm des zweiten Fadenführers angeordnet ist, und dass die Changiereinrichtung, die Kontaktwalze, die Spulspindel und die beiden Fadenführer auf einer Seite des Fadens in einer solchen gegenseitigen Relativlage vorgesehen sind, dass der Faden nach dem Einschwenken des die Fadenführer tragenden Schwenkarms in den Spalt sowohl von der Oberfläche der leeren Hülse frei geführt ist als auch von der Changiereinrichtung freikommt, während der Faden während des Rückschwenkens des Schwenkarms unter Nutzung des Kopffadenführers und des ersten Fadenführers an den Fangbereich der leeren Hülse unter Vergrößerung des Umschlingungswinkels angelegt wird.

Die Erfindung geht vorrichtungsmäßig von dem Gedanken aus, mit nur zwei Fadenführern auszukommen und diese beiden Fadenführer konstruktiv und funktionsmäßig vereinfachend zusammenzufassen. Teilweise werden auch die Funktionen anders verteilt, und die Fadenführer müssen zusätzliche Funktionen erfüllen. Beide Fadenführer werden auf einem Schwenkarm angeordnet, dessen Antrieb dazu benutzt wird, um beide Fadenführer in Position zu bringen. Der zweite Fadenführer hebt den Faden aus der Changiereinrichtung aus und übernimmt damit eine Funktion, die bisher der erste Fadenführer zu erfüllen hatte. Hierzu wird die Schwenkbewegung des Schwenkarms genutzt. Der erste Fadenführer bildet mit dem ohnehin vorgesehenen ortsfesten Kopffadenführer ein vorteilhaft verlängertes Verlegedreieck, in welchem durch diese Bewegung die Spannungserhöhung des Fadens reduziert ist. Wichtig ist in diesem Zusammenhang, dass die wesentlichen Elemente der Spulmaschine auf einer gemeinsamen Seite des Fadens angeordnet sind, von der auch der Schwenkarm mit den beiden Fadenführern in den Spalt zwischen Hülse und Spule einschwenkbar ist. Diese Schwenkbewegung dient nicht nur dazu, den Faden in Kontakt mit dem zweiten Fadenführer zu bringen, sondern gleichzeitig den über den Kopffadenführer laufenden Faden so zu spannen, dass er von der Changiereinrichtung freikommt. Diese Freischwenkbewegung wird so weit fortgeführt, dass der Faden auch beim Einschwenken der leeren Hülse in die Wechselposition mit der Oberfläche dieser Hülse nicht in Kontakt kommt. Auch die Kontaktwalze ist so angeordnet, dass sie beim Wechsel keinen Kontakt zu dem Faden hat. Dieser Kontakt wird erst dann hergestellt, wenn der Faden im Fangbereich ergriffen ist. Damit kann der erste Fadenführer den frei zwischen dem Kopffadenführer und ihm geführten Faden seitlich in Spulspindelrichtung bewegen, ohne dass der Faden einer Reibung an relativbeweglichen Oberflächen unterliegt. Der Faden wird gleichsam in einer Bereitschaftsstellung vor und mit Abstand zu dem Fangbereich der Leerhülse gebracht, wobei er eine vergleichsweise zum Stand der Technik geringere Schräglage einnimmt, da die Entfernung zwischen Kopffadenführer und dem ersten Fadenführer vorteilhaft erhöht ist. Der erste Fadenführer wird dann auch dazu benutzt, um den schrägliegenden Faden mit dem Fangbereich der Leerhülse in Kontakt zu bringen. Dies geschieht bei der Rückschwenkbewegung des Schwenkarms mit den beiden darauf sitzenden Fadenführern. Der zweite Fadenführer verändert während dieser Bewegung seine Relativlage zu der vollen Spule nicht. Durch diese Verschwenkbewegung wird der Faden gleichsam unter Bildung eines Umschlingungswinkels an den Fangbereich angelegt, und zwar in einer etwa rechtwinklig zu der Spulspindelrichtung erfolgenden Bewegung, wobei nur die zum Durchtrennen des Fadens erforderliche Spannungserhöhung eintritt.

Mit der neuen Spulmaschine ist es möglich, den Spulenwechsel unter Schonung des Fadens durchzuführen, indem von ihm Reibkräfte der Oberfläche der leeren Hülse und der Kontaktwalze während des Wechsels ferngehalten werden. Erst im letzten Moment erfolgt die Beanspruchung des Fadens durch den Fangvorgang im Fangbereich. Der Fangbereich kann an sich beliebig ausgebildet werden, so dass die Spulmaschine für alle Arten von Hülsen in Frage kommt. Die Ausbildung und Anordnung der Fadenführer, die am Schwenkarm zusammengefasst sind, stellt ein besonders einfach aufgebautes Element dar. Da dieses Element nicht auf dem Revolver angeordnet ist, sondern um eine ortsfeste Schwenkachse schwenkbar ist, ergibt sich der Vorteil, dass die beiden Fadenführer nur in einfacher Ausfertigung angeordnet und angetrieben werden mitssen. Trotz der Anordnung der wesentlichen Elemente der Spulmaschine auf einer Seite des Fadens ist es möglich, den Faden und die den Faden fangende Oberfläche der Hülse gegenläufig anzutreiben. Der Revolver und die Spulspindeln werden vorzugsweise ebenfalls gegenläufig angetrieben, können aber auch gleichläufig angetrieben werden.

Der zweite Fadenführer kann eine sich in Spulspindelrichtung erstreckende gerade Führungskante und einen sich daran anschließenden und sich in Einschwenkrichtung erstreckenden Vorsprung aufweisen. Durch die gerade Führungskante, die im wesentlichen über den Verlegehub durchgeht, wird der Faden innerhalb einer Changierbewegung mit Sicherheit bei dem Einschwenken des Schwenkarms in den Spalt getroffen und von dem Umfang der leeren Hülse abgeschwenkt oder verhindert, dass der Faden überhaupt mit der Oberfläche der einschwenkenden leeren Hülse in Kontakt kommt. Dies geschieht auch und insbesondere dann, wenn Spulen mit relativ großem Durchmesser gewickelt werden und die Spulspindeln gegenläufig zur Drehrichtung des Revolvers angetrieben sind. Andererseits behindert die gerade Führungskante des zweiten Fadenführers die Arbeit der Verlegeeinrichtung nicht, d. h. solange sich der Faden noch in dem Changierfadenführer der Changiereinrichtung befindet, findet auch zu diesem Zeitpunkt noch ein Verlegevorgang auf der vollen Spule statt. Der sich in Einschwenkrichtung erstreckende Vorsprung ist zwar im Bereich des Verlegehubes, und dabei vorzugsweise randseitig, angeordnet. Er dient dem Aufwickeln des Endes des Fadens auf der vollen Spule in Form einer im Randbereich plazierten Wulst.

Der erste Fadenführer kann im Bereich des zweiten Fadenführers in Spulspindelrichtung verfahrbar auf dem Schwenkarm gelagert sein und einen in Rückschwenkrichtung gekrümmten Haken aufweisen. Der erste Fadenführer ist so relativ zu dem zweiten Fadenführer angeordnet, dass er stromauf des Fadens an diesem wirksam wird und den Faden gegen den sich in Einschwenkrichtung erstreckenden Vorsprung drängt. In der Endstellung erreicht der erste Fadenführer jedoch eine Stellung, in der der Faden zwischen ihm und dem ortsfesten Kopffadenführer frei gespannt gehalten ist, ohne durch eine sonstige Reibung beeinträchtigt zu werden. Infolge des relativ großen Abstandes zwischen dem Kopffadenführer und dem ersten Fadenführer befindet sich der Faden in einer leichten Schräglage, und zwar relativ und mit Abstand zu dem Fangbereich der leeren Hülse. In einer zweiten Bewegung des ersten Fadenführers beim Rückschwenken des Schwenkarms nimmt der erste Fadenführer den Faden nach rückwärts mit, wobei er mit dem Fangbereich der leeren Hülse erstmals in Kontakt kommt. Unter Ausbildung eines Umschlingungswinkels im Fangbereich wird die Spannung des Fadens erhöht. Dies dient dem Durchtrennen des Fadens, sei es in einem Reißvorgang bei relativ dünnen Fäden oder in einem Schneidvorgang bei dickeren Fäden.

Vorteilhaft sind die Spulspindeln mit ihrer Oberfläche im Gegenlauf zu der Laufrichtung des Fadens angetrieben. Der Faden wird also im Gegenlauf gefangen, d. h. unter Ausbildung einer relativ großen Relativgeschwindigkeit zwischen Faden und Fangbereich. Ein solcher Gegenlauf würde andererseits eine besonders hohe Reibungsbelastung für den Faden darstellen, wenn der Faden unter Kontakt an der Oberfläche der leeren Hülse entlanggeschoben würde, wie dies im Stand der Technik der Fall ist.

Der Kopffadenführer, die Changiereinrichtung und die Kontaktwalze können etwa vertikal ausgerichtet oberhalb der Rotationsachse des Revolvers angeordnet sein. Dies bedeutet, dass der zwischen dem Kopffadenführer und den beiden Fadenführern geführte Faden gleichsam eine abständige Tangente zu den Oberflächen der Changiereinrichtung, der Kontaktwalze und der leeren Hülse darstellt. Auch dabei wird während des normalen Aufwickelvorgangs ein hinreichend großer Umschlingungswinkel der Kontaktwalze erreicht.

Zusätzlich kann ein Fadenhalter im Bereich der Changiereinrichtung auf der anderen Seite des Fadens beweglich gelagert sein, der in einer Haltestellung den von der Changiereinrichtung geführten Faden sichert und in einer Parkstellung den Faden freigibt. Dieser Fadenhalter ist nicht unbedingt erforderlich, aber andererseits nützlich, wenn das Freikommen des Fadens von der Changiereinrichtung relativ zu dem Schwenkvorgang des Schwenkarms mit den beiden Fadenführern verzögert oder zeitlich genau festgelegt werden soll. Dies kann sinnvoll sein, wenn das Anlegen des Fadens mit verringertem Changierhub auf der vollen Spule auch noch nach dem Einschwenken der beiden Fadenführer in den Spalt für eine gewisse Zeitspanne fortgesetzt werden soll. Das Freikommen des Fadens von der Changiereinrichtung kann damit auf einen Zeitpunkt relativ zu der Bewegung des ersten Fadenführers in Spulspindelrichtung festgelegt werden. Es versteht sich, dass der Faden während dieser verminderten Changierbewegung keinen Kontakt zur Oberfläche der leeren Hülse hat.

Der erste Fadenführer kann auf dem Schwenkarm zwischen einer auf der dem Fangbereich der Hülse abgekehrten Seite außerhalb des Changierhubes vorgesehenen Parkstellung und einer auf der dem Fangbereich der Hülse zugekehrten Seite außerhalb des Changierhubes vorgesehenen Bereitschaftsstellung verfahrbar angeordnet sein. Die Bewegung des ersten Fadenführers ist damit nur wenig größer als der Changierhub. Auch die Bereitschaftsstellung ist nicht weit von dem Spulenende entfernt, da der Abstand zwischen dem ersten Fadenführer und dem ortsfesten Kopffadenführer relativ groß gewählt werden kann und der aufgespannte Faden somit nur eine relativ geringe Schräglage zu dem Fangbereich in der Bereitschaftsstellung einnimmt. Diese geringe Schräglage ist dann von Vorteil, wenn der Fangbereich als Einschnitt oder als mehrere Einschnitte auf dem Umfang der Hülse ausgebildet ist. Wenn der Fangbereich z. B. als Hakenband eines Klettverschlusses ausgebildet ist, stellt die Bereitschaftsstellung und die rechtwinklig zur Spulspindelrichtung nachfolgende Bewegung des Fadens sicher, dass der Faden auch in den Mittelbereich des Hakenbandes kommt und nicht von dem Randbereich des Hakenbandes abgelenkt wird.

Die Erfindung wird anhand eines bevorzugten Ausführungsbeispiels weiter erläutert und beschrieben. Es zeigen:
- Fig. 1: eine schematisierte Seitenansicht wesentlicher Elemente der Spulmaschine,
- Fig. 2: eine schematisierte Stirnansicht wesentlicher Elemente der Spulmaschine während des Aufwickelns des Fadens zu einer nahezu vollen Spule,
- Fig. 3: die Elemente gemäß Fig. 2 in der Wechselposition,
- Fig. 4: eine weitere Zwischenstellung nach dem Freikommen des Fadens aus der Changiereinrichtung,
- Fig. 5: eine weitere Stellung der Elemente während der Rückschwenkbewegung des Schwenkarms,
- Fig. 6: eine Seitenansicht, ähnlich Fig. 1, jedoch unter Einwirkung des ersten Fadenführers und
- Fig. 7: eine Detaildarstellung eines Ausschnittes aus dem ersten und zweiten Fadenführer.

In Fig. 1 ist ein in strichpunktierter Linienführung dargestellter Faden 1 wiedergegeben, der z. B. in einer Spinnanlage kontinuierlich erzeugt und der Spulmaschine zugeführt wird. Der Faden 1 soll verlustfrei abgenommen, unterteilt und auf Hülsen zu Spulen aufgewickelt werden. Die Spulmaschine weist einen nicht dargestellten Rahmen auf, an welchem ein sich z. B. als vertikal ausgerichtete Scheibe ausgebildeter Revolver 2 um eine Rotationsachse 3 abschnittweise drehbar und stillsetzbar ist. Auf dem Revolver 2 sind in gleichem radialen Abstand zu der Rotationsachse 3 mindestens zwei Spulspindeln 4 und 5 angeordnet. Die Spulspindel 4 ist um ihre Achse 6 rotierend angetrieben und besitzt hierfür einen eigenen nicht dargestellten Antrieb. Die Spulspindel 5 ist um ihre Achse 7 rotierend angetrieben und besitzt hierfür einen eigenen nicht dargestellten Antrieb. Auf der Spulspindel 4 sitzt eine leere Hülse 8. Auf der Spulspindel 5 sitzt auch eine (ursprünglich) leere Hülse 9, auf der jedoch jetzt der Faden 1 zu einer nahezu vollen Spule 10 aufgewickelt ist. Die Spulspindeln 4 und 5 sind in der Wechselposition dargestellt, bei der sie sich in etwa vertikal übereinander befinden. Jede Hülse weist einen Fangbereich 11 auf, der hier als ein über einen Teil des Umfangs der Hülse 8 bzw. 9 geführter Einschnitt ausgebildet ist. Die Spulspindeln 4, 5 mit ihren Hülsen 8 und 9 erstrecken sich in der jeweiligen Achsrichtung, so daß hierdurch auch eine Spulspindelrichtung 12, repräsentiert durch einen Doppelpfeil 12, und parallel zu den Achsen 3, 6, 7 festgelegt ist. Die Spulspindelrichtung 12 steht senkrecht auf der Stirnfläche des Revolvers 2.

Oberhalb des Revolvers 2 ist am Maschinenrahmen 13 eine Kontaktwalze 14 um eine Drehachse 15 drehbar gelagert. Die Oberfläche der Kontaktwalze 14 kommt mit der Oberfläche der sich auf der jeweiligen Spulspindel 4 bzw. 5 bildenden Spule 10 in Kontakt und wird durch Friktion mit der sich ändernden Umfangsgeschwindigkeit der Spule 10 angetrieben. Oberhalb der Kontaktwalze 14 ist eine Changiereinrichtung 16 mit einem Changierfadenführer 17 vorgesehen, der entsprechend dem vorgesehenen Verlegehub symmetrisch zu einer vertikalen Mittelebene 18 hin- und hergehend angetrieben wird, so daß der Faden 1 auf der betreffenden Hülse zu der Spule 10 verlegt bzw. aufgewickelt wird. In der Mittelebene 18 ist in einiger Entfernung oberhalb der Changiereinrichtung 16 ein Kopffadenführer 19 (Fig. 6) ortsfest angeordnet. An dem Maschinenrahmen 13 ist ein Schwenkarm 20 um eine ortsfeste Achse 21 schwenkbar gelagert. Der Schwenkarm 20 besitzt einen Kragarm 22, auf dem ein erster Fadenführer 23 und ein zweiter Fadenführer 24 vorgesehen sind. Der Schwenkarm 20 ist mit seinem Kragarm 22 und den beiden Fadenführern 23 und 24 in einen Spalt 25 einschwenkbar, der zwischen der Oberfläche einer leeren Hülse 8 und der Oberfläche einer nahezu zuendegewickelten Spule 10 in der in Fig. 1 dargestellten Wechselstellung gebildet wird. Andererseits ist der Schwenkarm 20 mit seinem Kragarm 22 und den beiden Fadenführern 23 und 24 in eine Park- oder Ruheposition zurückschwenkbar, die in Fig. 2 dargestellt ist. Der erste Fadenführer 23 ist in Fig. 1 in einer außerhalb des Verlegehubes befindlichen Parkposition auf der dem Fangbereich 11 der Hülse 8 abgekehrten Seite dargestellt. Der erste Fadenführer 23 kann in Spulspindelrichtung 12 über den Verlegehub des Fadens 1 sowie darüber hinaus verfahren werden, wie dies in Fig. 6 ersichtlich ist. Zu diesem Zweck weist der erste Fadenführer 23 einen entsprechenden nicht dargestellten Antrieb in Spulspindelrichtung 12 auf. Der zweite Fadenführer 24 ist ortsfest gegenüber dem Kragarm 22 des Schwenkarms 20 angeordnet und erstreckt sich im wesentlichen über den Verlegehub.

Oberhalb der Changiereinrichtung 16 ist ein Fadenhalter 26 am Maschinenrahmen 13 um eine Achse 27 schwenkbar angeordnet. Eine Ruhestellung des Fadenhalters 26 ist in Fig. 2 dargestellt. Fig. 3 zeigt eine Sicherungsstellung des Fadenhalters 26. Da der Fadenhalter 26 ein zwar nützliches, aber nicht unbedingt notwendiges Bauteil darstellt, sei ausdrücklich darauf hingewiesen, daB der Fadenhalter 26 auch ersatzlos fehlen kann. Im übrigen muß der Fadenhalter 26 nicht unbedingt schwenkbar vorgesehen sein. Er könnte auch in einer Führung geradlinig oder schräg zu der Spulspindelrichtung 12 angeordnet und angetrieben sein, wobei es lediglich darauf ankommt, daß der Fadenhalter 26 in der Sicherungsstellung das Freikommen des Fadens 1 von der Changiereinrichtung 16 verhindert, also den Faden 1 an dieser sichert, während er umgekehrt in der Ausgangsstellung den Faden 1 freigibt.

Gemäß den Fig. 1, 2 und 6 läuft der Faden 1 über den Kopffadenführer 19 (Fig. 6) dem Changierfadenführer 17 (Fig. 1) zu und wird von diesem auf der Hülse 9 auf der Spulspindel 5 zu der Spule 10 aufgewickelt (Fig. 2). Die Spulspindel 5 wird in Richtung des Pfeils 28 angetrieben. Der Faden 1 umschlingt die Kontaktwalze 14 in einem Umschlingungswinkel. Da die Kontaktwalze 14 ortsfest drehbar gelagert ist, wird der Revolver 2 gemäß Pfeil 29 mit sich vergrößerndem Durchmesser der Spule 10 weiter gedreht (Fig. 2). Auf die Spulspindel 4 ist eine leere Hülse 8 aufgeschoben. Sobald der vorgesehene Durchmesser der Spule 10 erreicht ist, wird der Revolver aus der normalen Spulstellung gemäß Fig. 2 in die Wechselstellung gemäß Fig. 4 gemäß Pfeil 29 gedreht, wobei in Abstimmung hierzu die Spulspindel 4 in Richtung des Pfeils 30 in Drehung versetzt wird. Die Drehrichtungen der beiden Spulspindeln 4 und 5 stimmt überein. Sobald sich die Spulspindel 4 im oberen Bereich des Revolvers 2 befindet und der Spalt 25 zwischen der Oberfläche der Hülse 8 und der Oberfläche der vollen Spule 10 für eine Einschwenkbewegung des Schwenkarms 20 zugänglich ist, wird der Schwenkarm 20 mit seinem Kragarm 22 um die Achse 21 in den Spalt 22 eingeschwenkt, wie dies Fig. 4 zeigt. Dabei wird der Faden 1 durch den zweiten Fadenführer 24 an einem Kontakt mit der Oberfläche der leeren Hülse 8 gehindert, und er kommt auch von der Oberfläche der Kontaktwalze 14 und auch aus dem Changierfadenführer 17 der Changiereinrichtung 16 frei, wie dies Fig. 4 zeigt. Der Faden 1 wird damit in diesem Bereich zwischen dem Kopffadenführer 19 und dem zweiten Fadenführer 24 ohne Kontakt mit anderen Elementen gespannt geführt und nach wie vor auf die volle Spule 10 aufgewickelt. Sobald der Faden 1 von der Changiereinrichtung 16 freikommt, endet die Verlegung des Fadens auf der vollen Spule 10, und der Faden läuft in Richtung auf die Mittelebene zurück. In Abstimmung hierzu wird der erste Fadenführer 23 aus der Ruheposition gemäß Fig. 1 in Spulspindelrichtung 12 in Gang gesetzt, wobei er Kontakt zu dem Faden 1 bekommt und diesen an dem Fadenführer 24 entlang bewegt, wie dies in den verschiedenen Stellungen in Fig. 6 verdeutlicht ist. Der Faden 1 gelangt schließlich am Ende des Hubes des ersten Fadenführers 23, der in Fig. 6 in durchgezogener Linie dargestellt ist, in eine Bereitschaftsstellung vor und mit Abstand zu dem Fangbereich 11 auf der leeren Hülse 8. Da sich der Kopffadenführer 19 in relativ großer Entfernung von dem ersten Fadenführer 23 befindet, nimmt der Faden 1 nur eine relativ geringe Schräglage zu dem Fangbereich 11 auf dem Umfang der Hülse 8 ein. Der Fangbereich 11 ist hier als ein sich über den Umfang aufgebrachter Abschnitt eines Hakenbandes eines Klettverschlusses dargestellt.

Andererseits besitzt der Kragarm 22 mit den beiden Fadenführern 23 und 24 eine Gestaltung und Relativanordnung, wie sie aus Fig. 7 erkennbar ist. Der zweite Fadenführer 24 umfaßt eine sich in Spulspindelrichtung 12 erstreckende gerade Führungskante 31 und einen Vorsprung 32. Während sich die Führungskante 31 von dem dem Maschinenrahmen 13 bzw. dem Revolver 2 zugekehrten Ende des Verlegehubes in Spulspindelrichtung 12 auf die Seite des Schwenkarms 20 im wesentlichen über den größten Teil des Verlegehubes erstreckt, ist der Vorsprung 32 relativ zu dem Ende des Verlegehubes angeordnet, der dem Schwenkarm 20 zugekehrt ist. Der Vorsprung 32 kann zu seinem größten Teil und vorzugsweise mit einer Abweisfläche 33 im Randbereich des Verlegehubes angeordnet sein. Der zweite Fadenführer besitzt zwischen der Führungskante 31 und der Abweisfläche 33 eine Kerbe 34. Der Vorsprung 32 erstreckt sich in Einschwenkrichtung des Schwenkarms 20 bzw. des Kragarms 22 in den Spalt 25. Der erste Fadenführer 23 erstreckt sich im Bereich der Führungskante 31 des zweiten Fadenführers in Einschwenkrichtung über die Führungskante 31 hinaus, wie dies der Verlauf des Fadens 1 zwischen dem Kopffadenführer und der Führungskante 31 des zweiten Fadenführers 24 verlangt. Der erste Fadenführer 23 weist einen Haken 35 auf, der nach rückwärts, also in Rückschwenkrichtung des Kragarms 22 bzw. Schwenkarms 20, gekrümmt ist, wie dies aus Fig. 7 erkennbar ist. Beim Einschwenken des Kragarms 22 in den Spalt 25 gemäß Fig. 4 gelangt der Faden 1 entweder direkt in Kontakt mit der Führungskante 31 oder ausnahmsweise in Kontakt mit der Abweisfläche 33, so daB er von dieser auf die Führungskante 31 geleitet wird. Dann wird der erste Fadenführer 23 aus seiner Ruhestellung gemäß Fig. 1 in Spulspindelrichtung 12, also in Richtung auf den Vorsprung 32, in Bewegung gesetzt, so daß er mit dem Faden in Kontakt kommt, und zwar zwischen dem Kopffadenführer 19 und der Führungskante 31. Dabei verlegt der erste Fadenführer 23 den Faden auf der vollen Spule 10, bis der erste Fadenführer 23 die Kerbe 34 am zweiten Fadenführer 24 überfährt. Der von dem zweiten Fadenführer 24 weiterhin ablaufende und auf die volle Spule 10 auflaufende Faden 1 wird sodann von der Kerbe 34 in Form einer Wulst randnah auf der Spule 10 abgelegt bzw. aufgewickelt. Andererseits gelangt der Faden bei fortgesetzter Bewegung des ersten Fadenführers 23 in die in Fig. 6 dargestellte Bereitschaftsstellung vor und mit Abstand zu dem Fangbereich 11.

Sodann wird die Rückschwenkbewegung des Schwenkarms 20 mit dem Kragarm 22 eingeleitet, von der eine Zwischenstellung in Fig. 5 dargestellt ist. Der Faden ist zwischen dem gekrümmten Haken 35 des ersten Fadenführers 23 und der Kerbe 34 des zweiten Fadenführers 24 festgelegt und wird während der Rückschwenkbewegung an den Fangbereich 11 der leeren Hülse 8 angelegt, wobei sich der Faden 1 senkrecht zu der Spulspindelrichtung 12 bewegt. Sobald der Faden 1 mit dem Fangbereich 11 in Kontakt kommt, wird er dort gefangen und festgelegt, wobei sich während dieser Bewegung der Umschlingungswinkel um die leere Hülse 8 vergrößert. Sobald der Fangbereich 11 den Faden 1 gefaßt hat, wird er von dem Fangbereich 11 und der angetriebenen Spulspindel 4 in Richtung des Pfeils 30 (Fig. 5) mitgenommen und gelangt plötzlich unter erhöhte Spannung, so daß der Faden 1 im Bereich der Fadenführer 23 und 24 durchreißt, an einer etwa im Bereich der Kerbe 34 angeordneten Messerkante durchtrennt wird oder durch eine in dieser Gegend angeordnete Schneideinrichtung bewußt durchschnitten wird. Mit der Mitnahme des Fadens durch den Fangbereich 11 der leeren Hülse 8 gelangt der Faden auch in Kontakt zu der Kontaktwalze 14, und es bildet sich der vorgesehene Umschlingungswinkel aus. Da der Faden zu diesem Zeitpunkt von der Changiereinrichtung 16 noch frei ist, die durchgehend angetrieben wird, läuft der Faden aufgrund der Fadenspannung zwischen dem Fangbereich 11 der leeren Hülse 8 und dem Kopffadenführer 19 langsam in Richtung auf die Mittelebene 18 zu, wobei außerhalb des Verlegehubes auf der leeren Hülse 8 eine Fadenreserve gebildet wird. Der Faden wird dann zwangsläufig bei fortgesetztem Zurücklaufen in Richtung auf die Mittelebene 18 von dem Changierfadenführer 17 der Changiereinrichtung 16 erfaßt, so daß der Faden dann entsprechend dem normalen vorgesehenen Verlegehub durch die Verlegeeinrichtung 16 verlegt und nunmehr eine Spule 10 auf der Hülse 8 gebildet wird. Die Spulspindel 5 wird stillgesetzt, die volle Spule 10 entnommen und eine weitere leere Hülse auf die Spulspindel 5 aufgesteckt, so daß sich dann die Bildung der Spule und der Spulenwechsel wiederholen können. Es versteht sich, daß nach dem Zurückschwenken des Kragarms 22 und des Dreharms 20 in die Ausgangsstellung gemäß Fig. 2 auch der erste Fadenführer 23 in die Ausgangsstellung zurückgefahren wird.

Wichtig ist es zu erkennen, daß die Changiereinrichtung 16 mit dem Changierfadenführer 17, die Kontaktwalze 14 und der Kragarm 22 mit den beiden Fadenführern 23 und 24 sowie die Spulspindel mit der jeweiligen leeren Hülse 8 auf einer Seite des Fadens 1 angeordnet sind, wie dies die Fig. 2 und 4 erkennen lassen, damit der Faden durch die Einschwenkbewegung des zweiten Fadenführers 24 den Faden 1 von diesen Elementen entfernen oder fernhalten kann, um einen Kontakt des Fadens damit zu beenden bzw. nicht eintreten zu lassen. Dies ist besonders wichtig hinsichtlich der Oberfläche der leeren Hülse 8, so daß der Faden während des Spulenwechsels nicht unter Reibkontakt mit der Oberfläche der leeren Hülse 8 gelangt und insoweit nicht beeinträchtigt wird. Wichtig ist auch die Anlegebewegung des Fadens relativ zum Fangbereich 11. Diese Anlegebewegung ist in zwei etwa rechtwinklig aufeinanderstehende Bewegungen unterteilt, wobei im ersten Schritt der Bewegung eine Bereitschaftsstellung vor und mit Abstand zu dem Fangbereich 11 erreicht wird, während der zweite Teil der Bewegung den Kontakt des Fadens zum Fangbereich 11 bereitstellt.

Wenn es wünschenswert erscheint, das Freikommen des Fadens 1 von der Oberfläche der Kontaktwalze 14 und das Freihalten des Fadens 1 von der Oberfläche der leeren Hülse 8 zeitlich von dem Freikommen des Fadens von der Changiereinrichtung 16 zu trennen, kann ein Fadenhalter 26 vorgesehen sein, der um die Achse 27 schwenkbar gelagert sein kann und in den Fig. 1 bis 5 dargestellt ist. Fig. 2 zeigt den Fadenhalter 26 in der Ruhestellung, in der er keinen Kontakt zum Faden 1 hat. Fig. 3 zeigt den Fadenhalter 26 in der Sicherungsstellung, in der er trotz Einschwenken des zweiten Fadenführers 24 das Freikommen des Fadens aus der Changiereinrichtung 16 verhindert, bis er zu einem durch eine entsprechende Steuerung frei wählbaren Zeitpunkt auch hinwegschwenkt (Fig. 4), so daß der Faden 1 zwischenzeitlich mit begrenztem Verlegehub auf der Oberfläche der vollen Spule 10 noch verlegt werden kann. Es ergibt sich dann ein Zyklus der Arbeitsweise, wie er in den Fig. 2 bis 5 veranschaulicht ist. Die Arbeitsweise einer solchen Spulmaschine ist aus der vorangehenden Beschreibung erkennbar. Fig. 3 zeigt die zusätzlich mögliche Stellung, nämlich den in den Spalt 25 eingeschwenkten zweiten Fadenführer 24, der den Faden außer Kontakt zu der Oberfläche der Kontaktwalze 14 bringt und außer Kontakt zu der Oberfläche der leeren Hülse 8 hält, während der Faden dennoch von der Changiereinrichtung 16 für eine begrenzte Zeitspanne geführt wird, bis die Stellung gemäß Fig. 4 erreicht wird.

### BEZUGSZEICHENLISTE

- 1 -: Faden
- 2 -: Revolver
- 3 -: Rotationsachse
- 4 -: Spulspindel
- 5 -: Spulspindel
- 6 -: Achse
- 7 -: Achse
- 8 -: Hülse
- 9 -: Hülse
- 10 -: Spule
- 11 -: Fangbereich
- 12 -: Spulspindelrichtung
- 13 -: Maschinenrahmen
- 14 -: Kontaktwalze
- 15 -: Drehachse
- 16 -: Changiereinrichtung
- 17 -: Changierfadenführer
- 18 -: Mittelebene
- 19 -: Kopffadenführer
- 20 -: Schwenkarm
- 21 -: Achse
- 22 -: Kragarm
- 23 -: erster Fadenführer
- 24 -: zweiter Fädenführer
- 25 -: Spalt
- 26 -: Fadenhalter
- 27 -: Achse
- 28 -: Pfeil
- 29 -: Pfeil
- 30 -: Pfeil
- 31 -: Führungskante
- 32 -: Vorsprung
- 33 -: Abweisfläche
- 34 -: Kerbe
- 35 -: Haken

## Patentansprüche

1. Verfahren zum Aufwicke eines kontinuierlich zulaufenden Fadens (1) zu Spulen (10), abwechselnd auf je eine mit einem Fangbereich (11) ausgestattene Hülse (8, 9), indem der Faden (1) über einen ortsfesten Kopffadenführer (19), eine Changiereinrichtung (16) und eine Kontaktwalze (14) auf der Spule (10) verlegt wird, ein Revolver (2) mit zwei auf ihm gelagerten angetriebenen Spulspindeln (4, 5) in eine Wechselposition gedreht wird, der Faden (1) mit einem in Spulspindelrichtung (12) bewegbaren ersten Fadenführer (23) relativ zu dem Fangbereich (11) der leeren Hülse (8) positioniert wird und mit einem auf einem Schwenkarm (20) gelagerten zweiten Fadenführer (24), der um eine ortsfeste Achse (21) in den Spalt (25) zwischen einer Spule (10) und einer leeren Hülse (8) einschwenkbar ist, auf die volle Spule (10) geleitet wird, bevor er durchtrennt wird, **dadurch gekennzeichnet, dass** der Faden (1) in der Wechselposition mit dem ersten Fadenführer (23) ohne Kontakt zu der leeren Hülse (8) durch eine in Spulspindelrichtung (12) erfolgende Bewegung zunächst in eine Bereitschaftsstellung vor dem Fangbereich (11) der leeren Hülse (8) gebracht und erst anschließend durch eine senkrecht zu der Spulspindelrichtung (12) erfolgende Bewegung mit dem Fangbereich (11) der leeren Hülse (8) in Kontakt gebracht wird.

2. Verfahren nach Anspruch 1, **dadurch gekennzeichnet, dass** der Faden (1) während der Anlegebewegung an den Fangbereich (11) der leeren Hülse (8) in einem durch den Kopffadenführer (19) und den ersten Fadenführer (23) gebildeten Verlegedreieck geführt wird.

3. Verfahren nach Anspruch 1, **dadurch gekennzeichnet, dass** der Faden (1) im Fangbereich (11) der leeren Hülse (8) gegenläufig gefangen wird.

4. Spulmaschine zum Aufwickeln eines kontinuierlich zulaufenden Fadens (1) zu Spulen (10), insbesondere nach dem Verfahren des Anspruchs 1, abwechselnd auf je eine mit einem Fangbereich (11) ausgestattene Hülse (8, 9), mit zwei auf einem Revolver (2) gelagerten angetriebenen Spulspindeln (4, 5), einem ortsfesten Kopffadenführer (19), einer Changiereinrichtung (16), einer Kontaktwalze (14), einem in Spulspindelrichtung (12) bewegbaren ersten Fadenführer (23), der den Faden (1) relativ zu dem Fangbereich (11) der leeren Hülse (8) positioniert, und einem auf einem Schwenkarm (20) gelagerten zweiten Fadenführer (24) für das auf die volle Spule (10) auflaufende Ende des Fadens (1), der um eine ortsfeste Achse (21) in den Spalt (25) zwischen einer Spule (10) und einer leeren Hülse (8) einschwenkbar gelagert ist, **dadurch gekennzeichnet, dass** der erste Fadenführer (23) auf dem Schwenkarm (20) des zweiten Fadenführers (24) angeordnet ist, und dass die Changiereinrichtung (16), die Kontaktwalze (14), die Spulspindel (4) und die beiden Fadenführer (23, 24) auf einer Seite des Fadens (1) in einer solchen gegenseitigen Relativlage vorgesehen sind, dass der Faden (1) nach dem Einschwenken des die Fadenführer (23, 24) tragenden Schwenkarms (20) in den Spalt (25) sowohl von der Oberfläche der leeren Hülse (8) frei geführt ist als auch von der Changiereinrichtung (16) freikommt, während der Faden (1) während des Rückschwenkens des Schwenkarms (20) unter Nutzung des Kopffadenführers (19) und des ersten Fadenführers (23) an den Fangbereich (11) der leeren Hülse (8) unter Vergrößerung des Umschlingungswinkels angelegt wird.

5. Spulmaschine nach Anspruch 4, **dadurch gekennzeichnet, dass** der zweite Fadenführer (24) eine sich in Spulspindelrichtung (12) erstreckende gerade Führungskante (31) und einen sich daran anschließenden und sich in Einschwenkrichtung erstreckenden Vorsprung (32) aufweist.

6. Spulmaschine nach Anspruch 4 oder 5, **dadurch gekennzeichnet, dass** der erste Fadenführer (23) im Bereich des zweiten Fadenführers (24) in Spulspindelrichtung (12) verfahrbar auf dem Schwenkarm (20) gelagert ist und einen in Rückschwenkrichtung gekrümmten Haken (35) aufweist.

7. Spulmaschine nach Anspruch 4, **dadurch gekennzeichnet, dass** die Spulspindeln (4, 5) mit ihrer Oberfläche im Gegenlauf zu der Laufrichtung des Fadens (1) angetrieben sind.

8. Spulmaschine nach Anspruch 4, **dadurch gekennzeichnet, dass** der Kopffadenführer (19), die Changiereinrichtung (16), die Kontaktwalze (14) etwa vertikal ausgerichtet oberhalb der Rotationsachse (3) des Revolvers (2) angeordnet sind.

9. Spulmaschine nach einem oder mehreren der Ansprüche 5 bis 8, **dadurch gekennzeichnet, dass** ein Fadenhalter (26) im Bereich der Changiereinrichtung (16) auf der anderen Seite des Fadens (1) beweglich gelagert ist, der in einer Haltestellung den von der Changiereinrichtung (16) geführten Faden (1) sichert und in einer Parkstellung den Faden (1) freigibt.

10. Spulmaschine nach Anspruch 4, **dadurch gekennzeichnet, dass** der erste Fadenführer (23) auf dem Schwenkarm (20) zwischen einer auf der dem Fangbereich (11) der Hülse (8) abgekehrten Seite außerhalb des Changierhubes vorgesehenen Parkstellung und einer auf der dem Fangbereich (11) der Hülse (8) zugekehrten Seite außerhalb des Changierhubes vorgesehenen Bereitschaftsstellung verfahrbar angeordnet ist.

## Claims

1. Method of winding on a continuously fed yarn (1) to form bobbins (10), alternately onto a respective tube (8, 9) provided with a catch region (11), wherein the yarn (1) is laid on the bobbin (10) by way of a stationary head yarn guide (19), a traversing device (16) and a contact roller (14), a revolver member (2) with two driven winding spindles (4, 5) mounted thereon is rotated into a change position, the yarn (1) is positioned with a first yarn guide (23) movable in the winding spindle direction (12) relative to the catch region (11) of the empty tube (8) and with a second yarn guide (24) which is mounted on a pivotal arm (20) and which is pivotable about a stationary axis (21) into the gap (25) between a bobbin (10) and an empty tube (8) the yarn is passed onto a full bobbin (10) before it is divided, **characterised in that** the yarn (1) beeing in the change position is firstly moved into a readiness position in front of the catch region (11) of the empty tube (8) with the first yarn guide (23) without contact with the empty tube (8) by a movement in the winding spindle direction (12) and is only then brought into contact with the catch region (11) of the empty tube (8) by a movement which occurs perpendicularly to the winding spindle direction (12).

2. Method of claim 1 **characterised in that** during the movement for applying the yarn to the catch region (11) of the empty tube (8) the yarn (1) is guided in a laying triangle formed by the head yarn guide (19) and the first yarn guide (23).

3. Method of claim 1 **characterised in that** the yarn (1) is caught in opposite motional relationship in the catch region (11) of the empty tube (8).

4. Winding machine for winding on a continuously fed yarn (1) to form bobbins (10), alternately onto a respective tube (8, 9) provided with a catch region (11), having two driven winding spindles (4, 5) mounted on a revolver member (2), a stationary head yarn guide (19), a traversing device (16), a contact roller (14), a first yarn guide (23) which is movable in the winding spindle direction (12) and which positions the yarn (1) relative to the catch region (11) of the empty tube (8), and a second yarn guide (24) for the end of the yarn (1) running onto the full bobbin (10), which is mounted on a pivotal arm (20) and which is mounted in such a way that it can be pivoted about a stationary axis (21) into the gap (25) between a bobbin (10) and an empty tube (8), **characterised in that** the first yarn guide (23) is arranged on the pivotal arm (20) of the second yarn guide (24), and that the traversing device (16), the contact roller (14), the winding spindle (4) and the two yarn guides (23, 24) are provided on one side of the yarn (1) in such a mutual relative position that after the pivotal movement of the pivotal arm (20) carrying the yarn guides (23, 24) into the gap (25) the yarn (1) is both guided free from the surface of the empty tube (8) and also comes free from the traversing device (16) while, during the return pivotal movement of the pivotal arm (20), using the head yarn guide (19) and the first yarn guide (23), the yarn (1) is applied to the catch region (11) of the empty tube (8) with an increase in the wrapping angle.

5. Winding machine of claim 4 **characterised in that** the second yarn guide (24) has a straight guide edge (31) extending in the winding spindle direction (12) and a projection (34) adjoining said straight guide edge and extending in the direction of inward pivotal movement.

6. Winding machine of claim 4 or 5 **characterised in that** that the first yarn guide (23) is mounted on the pivotal arm (20) movably in the winding spindle direction (12) in the region of the second yarn guide (24) and has a hook (35) which is curved in the direction of return pivotal movement.

7. Winding machine of claim 4 **characterised in that** the winding spindles (4, 5) are driven with their surface in opposite relationship to the direction of travel of the yarn (1).

8. Winding machine of claim 4 **characterised in that** the head yarn guide (19), the traversing device (16) and the contact roller (14) are arranged in substantially vertically oriented relationship above the axis of rotation (3) of the revolver member (2).

9. Winding machine as set forth in one or more of claims 5 to 8 **characterised in that** a yarn holder (26) is movably mounted in the region of the traversing device (16) on the other side of the yarn (1), which in a holding position secures the yarn (1) guided by the traversing device (16) and in a parking position releases the yarn (1).

10. Winding machine of claim 4 **characterised in that** the first yarn guide (23) is arranged on the pivotal arm (20) displaceably between a parking position provided on the side remote from the catch region (11) of the tube (8) outside the traversing stroke movement and a readiness position provided on the side towards the catch region (11) of the tube (8) outside the traversing stroke movement.

## Revendications

1. Procédé pour enrouler en bobines (10) un fil (1) arrivant en continu, alternativement sur un tube (8, 9) présentant une zone d'arrêt (11), dans lequel le fil (1) est posé sur la bobine (10) à travers un guide-fil de tête (19) fixe, un dispositif va-et-vient (16) et un cylindre de contact (14), un revolver (2) comportant deux broches de bobinoir (4, 5) entraînées et montées sur celui-ci, étant tourné dans une position d'échange, au moyen d'un premier guide-fil (23), déplaçable dans la direction des broches de bobinoir (12), le fil (1) est positionné par rapport à la zone d'arrêt (11) du tube (8) vide, et au moyen d'un deuxième guide-fil (24) qui est monté sur un bras pivotant (20) et qui peut pivoter, autour d'un axe (21) fixe à l'intérieur de la fente (25) entre une bobine (10) et un tube (8) vide, le fil est guidé sur la bobine (10) pleine avant d'être sectionné, **caractérisé en ce que** dans la position d'échange, le fil (1) est amené, au moyen du premier guide-fil (23), sans contact avec le tube vide (8), par un mouvement se produisant dans la direction des broches de bobinoir (12), d'abord dans une position d'attente devant la zone d'arrêt (11) du tube vide (8), et ensuite seulement est amené en contact avec la zone d'arrêt (11) du tube vide (8), par un mouvement se produisant perpendiculairement à la direction des broches de bobinoir (12).

2. Procédé selon la revendication 1, **caractérisé en ce que** pendant le mouvement d'application contre la zone d'arrêt (11) du tube vide (8), le fil (1) est guidé dans un triangle de pose formé par le guide-fil de tête (19) et le premier guide-fil (23).

3. Procédé selon la revendication 1, **caractérisé en ce que** dans la zone d'arrêt (11) du tube (8), le fil (1) est retenu en sens contraire.

4. Bobinoir pour enrouler en bobines (10) un fil (1) arrivant en continu, en particulier selon le procédé de la revendication 1, alternativement sur un tube (8, 9) présentant une zone d'arrêt (11), comportant deux broches de bobinoir (4, 5) entraînées et montées sur un revolver (2), un guide-fil de tête (19) fixe, un dispositif va-et-vient (16), un cylindre de contact (14), un premier guide-fil (23) déplaçable dans la direction des broches de bobinoir (12), lequel positionne le fil (1) par rapport à la zone d'arrêt (11) du tube vide (8), et comportant un deuxième guide-fil (24) monté sur un bras pivotant (20) pour l'extrémité du fil (1) arrivant sur la bobine pleine (10), lequel guide-fil est monté de manière à pouvoir pivoter autour d'un axe (21) fixe à l'intérieur de la fente (25) entre une bobine (10) et un tube vide (8), **caractérisé en ce que** le premier guide-fil (23) est disposé sur le bras pivotant (20) du deuxième guide-fil (24), et **en ce que** le dispositif va-et-vient (16), le cylindre de contact (14), la broche de bobinoir (4) et les deux guide-fils (23, 24) sont prévus sur un côté du fil (1) dans une position relative réciproque telle qu'après pivotement du bras pivotant (20) portant les guide-fils (23, 24), à l'intérieur de la fente (25), le fil (1) soit dégagé de la surface du tube vide (8) et se dégage aussi du dispositif va-et-vient (16), tandis que pendant le pivotement en retour du bras pivotant (20), le fil (1) soit appliqué, par utilisation du guide-fil de tête (19) et du premier guide-fil (23), contre la zone d'arrêt (11) du tube vide (8), avec agrandissement de l'angle d'enroulement.

5. Bobinoir selon la revendication 4, **caractérisé en ce que** le deuxième guide-fil (24) présente un bord de guidage (31) rectiligne s'étendant dans la direction des broches de bobinoir (12), et une saillie (32) se raccordant au bord de guidage et s'étendant dans la direction du pivotement vers l'intérieur.

6. Bobinoir selon la revendication 4 ou 5, **caractérisé en ce que** le premier guide-fil (23) est monté sur le bras pivotant (20) dans la zone du deuxième guide-fil (24), de manière à pouvoir se déplacer dans la direction des broches de bobinoir (12), et comporte un crochet (35) courbé dans le sens du pivotement en retour.

7. Bobinoir selon la revendication 4, **caractérisé en ce que** les broches de bobinoir (4, 5) sont entraînées avec leur surface en sens contraire au sens de passage du fil (1).

8. Bobinoir selon la revendication 4, **caractérisé en ce que** le guide-fil de tête (19), le dispositif va-et-vient (16), le cylindre de contact (14) sont disposés, orientés approximativement verticalement, au-dessus de l'axe de rotation (3) du revolver (2).

9. Bobinoir selon une ou plusieurs des revendications 5 à 8, **caractérisé en ce qu'**un porte-fil (26) qui, dans une position de retenue bloque le fil (1) guidé par le dispositif va-et-vient (16) et libère le fil (1) dans une position de rangement, est monté mobile dans la zone du dispositif va-et-vient (16), sur l'autre côté du fil (1).

10. Bobinoir selon la revendication 4, **caractérisé en ce que** le premier guide-fil (23) est disposé sur le bras pivotant (20), de manière à pouvoir se déplacer entre une position de rangement prévue sur le côté opposé à la zone d'arrêt (11) du tube (8), à l'extérieur de la course de va-et-vient, et une position d'attente prévue sur le côté tourné vers la zone d'arrêt (11) du tube (8) à l'extérieur de la course de va-et-vient.
